# EUROPÄISCHE PATENTSCHRIFT

(11) **EP 1 888 913 B1**
(45) Veröffentlichungstag und Bekanntmachung des Hinweises auf die Patenterteilung: **09.03.2011**
(21) Anmeldenummer: 06763239.8
(22) Anmeldetag: 23.05.2006
(51) Int. Cl.: F02M 61/16

(54) **KRAFTSTOFFINJEKTOR MIT GEHÄUSE, SOWIE VERFAHREN ZUM FERTIGSTELLEN UND BESCHRIFTEN DES GEHÄUSES**
FUEL INJECTOR WITH A HOUSING, AND METHOD FOR FINISHING AND LABELING THE HOUSING
INJECTEUR DE CARBURANT COMPORTANT UN BOITIER ET PROCEDE DE FABRICATION ET DE MARQUAGE DU BOITIER

(30) Priorität: 01.06.2005 DE 102005025147
(43) Veröffentlichungstag der Anmeldung: 20.02.2008
(73) Patentinhaber: Continental Automotive GmbH, 30165 Hannover (DE)
(72) Erfinder: BOHLMANN, Tim, 93197 Zeitlarn (DE); DENZLER, Michael, 93055 Regensburg (DE); KOHN, Stefan, 92277 Hohenburg (DE); KURT, Yavuz, 93413 Cham (DE); PLECHER, Klaus, 93197 Zeitlarn (DE); SANFTLEBEN, Emanuel, 93102 Pfatter (DE); UNRUH, Marcus, 93197 Zeitlarn (DE); ZUMSTRULL, Claus, 93128 Regenstauf (DE)
(86) Internationale Anmeldenummer: PCT/EP2006/062546
(87) Internationale Veröffentlichungsnummer: WO 2006/128812

(56) Entgegenhaltungen:
- WO-A-2004/088123
- DE-A1- 10 246 691
- DE-A1- 10 310 788
- US-A- 6 045 116
- US-B1- 6 311 950

## Beschreibung

Die Erfindung betrifft einen Kraftstoffinjektor mit einem Gehäuse, insbesondere einen Kraftstoffinjektor mit einer düsennadelfernen Steckeranspritzung eines Kontaktzungenträgers für einen Piezoaktuator. Ferner betrifft die Erfindung ein Verfahren zum Fertigstellen des Gehäuses und ein Verfahren zum Laserbeschriften, insbesondere eines lasertransparenten Deckels des Gehäuses.

Die Lebensdauer von Piezoantrieben für Kraftstoffinjektoren hängt - neben deren generell begrenzter Lebensdauer - insbesondere von der Installationsumgebung des Piezoantriebs ab. Der Piezoantrieb eines Kraftstoffinjektors ist insbesondere gegenüber Motoröl und Kraftstoff anfällig, wodurch, wenn Motoröl oder Kraftstoff an den Piezoantrieb gelangen, dessen maximale Lebensdauer verkürzt ist. Darüber hinaus hat sich gezeigt, dass die Lebensdauer eines Piezoantriebs mit "hermetisch" abgedichteter Piezogehäuseanordnung, der in einer schädliche Medien aufweisenden Installationsumgebung verbaut ist, nicht verlängert sondern eher verkürzt ist. Dies kann beispielsweise daher rühren, dass bei Temperaturschwankungen und somit ab und zu herrschendem Unterdruck in der abgedichteten Gehäuseanordnung dennoch schädliche Medien in die Gehäuseanordnung eingesaugt werden, da solche Gehäuse niemals vollkommen fluiddicht zu gestalten sind. Andererseits kann es daher rühren, dass während des Betriebs innerhalb des Piezoantriebs die Konzentration eines Gases, das die Lebensdauer des Piezoantriebs verkürzt, im Innenraum der Piezogehäuseanordnung erhöht wird, bzw. dass eine der atmosphärischen Luft ähnliche Atmosphäre innerhalb der Piezogehäuseanordnung eine positive Wirkung auf die Lebensdauer einer piezoelektrischen Keramik besitzt.

Diese Anforderungen führen zu einem Piezoantrieb, dessen einer Düsennadel gegenüberliegenden Gehäuseanordnung, die dazu dient den Piezoantrieb entsprechend abzudichten und daran eine elektrische Stromversorgung anzuschließen, derart ausgebildet ist, dass sie einen Abtransport der schädlichen Medien aus dem Inneren des Gehäuses heraus ermöglicht, aber gleichzeitig ein Eindringen der schädlichen Medien in die Piezogehäuseanordnung verhindert.

Hierfür ist ein Piezostack des Piezoantriebs mittels eines Dichtelements nach oben abgedichtet, das von einem Kontaktzungenträger, der die elektrische Kontaktierung des Piezostacks von außen erlaubt, gegenüber einem Gehäuse festgelegt ist. Hierbei ist das Dichtelement als flüssigkeitsdichtes, aber als gasdurchlässiges Dichtelement ausgebildet. Hierdurch ist gewährleistet, dass einerseits im Piezostack entstehende Gase nach außen hin abtransportiert werden können bzw. Umgebungsluft zum oberen Bereich des Piezostacks gelangen kann; aber andererseits flüssige schädliche Medien nicht in einen Bereich direkt über den Piezostack gelangen können. Damit die Gase zwischen dem Dichtelement und dem Kontaktzungenträger entweichen können, ist dieser mit einer Durchgangsbohrung oder mit einem Schlitz versehen.

Damit keine oder möglichst wenig Flüssigkeit durch den Kontaktzungenträger zum Dichtelement gelangt, ist es notwendig, den Kontaktzungenträger, der sich axial gesehen oberhalb des Dichtelements befindet und dieses vollständig umschließt, in einem nachfolgenden Fertigungsschritt mit Kunststoff zu umspritzen, bzw. mit Epoxidharz zu vergießen. Ferner ist es für das Sicherstellen der elektrischen Betriebssicherheit des Piezoantriebs notwendig, den oberen Bereich dauerhaft und sicher abzudecken. Darüber hinaus ist es für eine Rückverfolgbarkeit des Piezoantriebs bzw. des Kraftstoffinjektors notwendig diesen zu beschriften. Derzeit findet nur bei einer einteiligen Steckerkapselung bzw. -abdeckung eine Beschriftung statt. Die Beschriftung im zusammengebauten oder verbauten Zustand des Kraftstoffinjektors sollte an einer von außen möglichst gut zugänglichen Seite des Kraftstoffinjektors vorgesehen sein.

Durch das Umspritzen mit Kunststoff bzw. das Vergießen mit Epoxidharz der düsennadelfernen Seite des Piezoantriebs wird die bereits mittels des Kontaktzungenträgers realisierte, gute Belüftung des Dichtelements und somit des Piezoantriebs wieder beeinträchtigt.

Aus der DE 103 107 88 A1 ist ein Brennstoffeinspritzventil mit einem Aktormodul bekannt, in dem ein Aktor in einer Aktorpatrone gekapselt ist. Der Aktor ist in der Aktorpatrone umspritzt und die Aktorpatrone ihrerseits ist mit einem Aktorfuß und einer Dichtung verschweißt

Es ist daher eine Aufgabe der Erfindung, einen verbesserten Kraftstoffinjektor zur Verfügung zu stellen. Insbesondere ist es eine Aufgabe der Erfindung, ein Gehäuse für einen Aktuator eines Kraftstoffinjektors und ein Verfahren zu dessen Fertigstellung zur Verfügung zu stellen, welches einerseits eine gute Belüftung der Kontaktoberseite des Piezoantriebs realisiert und gleichzeitig ein Durchschwallen von Flüssigkeiten der Oberseite des Piezoantriebs und ein Eindringen von festen Gegenständen verhindert; aber andererseits zusätzlich ein Herauslaufen von Kraftstoff oder Motoröl, welches in diesen Bereich gelangt ist, zu ermöglichen. Insbesondere für einen vollständig unter einem Zylinderkopfdeckel eines Kraftfahrzeugmotors angeordneten Diesel-Common-Rail-Injektor soll eine Abdichtanordnung zur Verfügung gestellt werden, welche einen Aktuatorinnenraum gegen Betriebsmedien des Motors abdichtet, aber gleichzeitig durchlässig für gasförmige Medien ist. Um die Rückverfolgbarkeit des Kraftstoffinjektors zu gewährleisten ist es darüber hinaus notwendig, eine Beschriftung des Gehäuses zu ermöglichen.

Die Aufgabe der Erfindung wird mittels eines Gehäuses für einen Aktuator eines Kraftstoffinjektors gelöst, wobei eine in Umfangsrichtung um den Aktuator herum angeordnete, oben offene Steckeranspritzung dergestalt mittels eines Aktuatordeckels abgedeckt bzw. gekapselt wird, dass eine gute Belüftung eines zwischen dem Deckel und der Steckeranspritzung entstehenden Aktuatorraums gewährleistet ist. Um die notwendige Dauerhaltbarkeit des Aktuatordeckels auf der Steckeranspritzung zu gewährleisten, ist der Aktuatordeckel mittels eines Laserschweißverfahrens an der Steckeranspritzung befestigt.

Dort, wo insbesondere Kunststoff-Bauteile hohen thermischen und mechanischen Belastungen ausgesetzt sind - wie im vorliegenden Fall - Ultraschallschweißverfahren nicht dauerhaltbar genug, was ein Laserschweißverfahren zwingend notwendig macht, da ein Verkleben ebenfalls aufgrund der hohen thermischen und mechanischen Belastungen nicht in Frage kommt. Für das Laserverschweißen weisen der Aktuatordeckel und die Steckeranspritzung einen sich wenigstens in einer Axialrichtung und/oder einen sich wenigstens in einer Radialrichtung des Kraftstoffinjektors erstreckenden Überdeckungsbereich auf, in welchen der Laserstrahl einfällt und den Aktuatordeckel mit der Steckeranspritzung laserverschweißt. Mittels dieser erfindungsgemäßen Anordnung ist keine weitere Umspritzung des Kraftstoffinjektors bzw. ein Vergießen der Steckeranspritzung mit Epoxidharz notwendig, wodurch eine einfache und kostengünstige Abdeckung des Piezoantriebs gewährleistet ist. Durch das erfindungsgemäße Abdecken des Piezoantriebs mit einem Deckel ist ein Eindringen von festen Gegenständen in den Bereich der elektrischen Kontaktierung verhindert, wodurch die elektrische Betriebssicherheit des Piezoantriebs sichergestellt ist. Ferner bietet die Erfindung eine Nutzung eines Standardverbindungsverfahrens für Kunststoffe, über welches genügend Erkenntnisse vorliegen um es derart anzuwenden, dass sich dauerhaltbare Ergebnisse erzielen lassen.

In einer ersten Variante der Erfindung besteht die Steckeranspritzung aus einem lasertransparenten und der Aktuatordeckel aus einem laserabsorbierenden Kunststoff, wobei zur Realisierung eines hierfür notwendigen axialen Überdeckungsbereichs zwischen Aktuatordeckel und Steckeranspritzung der Aktuatordeckel in die wenigstens teilweise im Wesentlichen hohlzylinderförmig ausgestaltete Steckeranspritzung eingesetzt ist. Hierbei besteht die Möglichkeit, den Aktuatordeckel durch die Steckeranspritzung hindurch im Axialbereich mit der Steckeranspritzung zu verschweißen, wobei der Laserstrahl nicht in axialer Richtung des Kraftstoffinjektors einfallen muss, sondern über den Umfang einfallen kann. Hierbei kann der bevorzugt senkrecht zur Axialrichtung einfallende Laserstrahl in einem Winkel von ±6° um seine bezüglich der Axialrichtung senkrechte Lage herum variieren, ohne dass Abstriche an der Schweißnahtqualität gemacht werden müssen.

Darüber hinaus ermöglicht der laserabsorbierende Aktuatordeckel eine Beschriftung mittels eines Lasers. Hierfür ist der Aktuatordeckel bevorzugt aus einem laseroptimierten Kunststoff hergestellt, der neben seinen laserabsorbierenden Eigenschaften eine gute Beschriftung gewährleistet, da in den Kunststoff, bei Lasereinfall optisch umschlagende Pigmente eingearbeitet sind, die einen guten Kontrast zwischen Laserbeschriftung und dem übrigen Aktuatordeckel ermöglichen. Bei der erfindungsgemäßen Herstellung des Gehäuses kann der erfindungsgemäße Aktuatordeckel vor dem Verschweißen mit der Steckeranspritzung oder danach beschriftet werden.

In einer zweiten Variante der Erfindung besteht die Steckeranspritzung aus einem laserabsorbierenden und der Aktuatordeckel aus einem lasertransparenten Kunststoff, wobei zur Realisierung eines hierfür notwendigen radialen Überdeckungsbereichs zwischen Aktuatordeckel und Steckeranspritzung der Aktuatordeckel auf die Steckeranspritzung wenigstens teilweise aufgesetzt ist. Hierbei besteht die Möglichkeit, den Aktuatordeckel durch diesen hindurch im Radialbereich mit der Steckeranspritzung zu verschweißen, wobei der Laserstrahl nicht in radialer Richtung des Kraftstoffinjektors einfallen muss, sondern auf einen Umfang des Aktuatordeckels einfallen kann. Hierbei kann der bevorzugt parallel zur Axialrichtung einfallende Laserstrahl in einem Winkel von ±6° um seine bezüglich der Axialrichtung parallele Lage herum variieren, ohne dass Abstriche an der Schweißnahtqualität gemacht werden müssen.

In einer bevorzugten Ausführungsform der Erfindung ist zwischen dem Aktuatordeckel und der Steckeranspritzung, neben dem axialen Überdeckungsbereich, auch der sich bevorzugt direkt an den axialen Überdeckungsbereich anschließende radiale Überdeckungsbereich vorgesehen. Dieser radiale Überdeckungsbereich ermöglicht bei der ersten Variante der Erfindung zusätzlich eine Laserverschweißung des Aktuatordeckels mit der Steckerumspritzung an einer Unterseite radial nach innen bezüglich des Aktuatordeckels. Bei der zweiten Variante der Erfindung ermöglicht dieser Aufbau zusätzlich eine Laserverschweißung des Aktuatordeckels mit der Steckerumspritzung an einem Außenbund axial bezüglich des Aktuatordeckels. Dieses erfindungsgemäße Vorsehen von aneinander anschließenden Axial- und Radialbereich gewährleistet bei beiden Varianten der Erfindung zusätzlich mehr Halt des Aktuatordeckels auf der Steckerumspritzung. Hierbei ist die Laserschweißnaht stark vereinfacht als zwischen Aktuatordeckel und Steckerumspritzung wenigstens teilweise umlaufendes stehendes bzw. liegendes L ausgebildet.

Zur Verbesserung eines Gasaustauschs zwischen dem zwischen Steckerumspritzung und Aktuatordeckel ausgebildeten Aktuatorraum und einer Umgebung des Kraftstoffinjektors, weist das Gehäuse eine in das Gehäuse reichende Durchgangsausnehmung auf, die als Spalt zwischen Steckeranspritzung und Aktuatordeckel ausgebildet ist.

Durch diese verbesserte Belüftung wird die Dauerhaltbarkeit des Piezostacks gesteigert, sowie bei entsprechend angeordneter Position dieser Ausnehmung ein Auslaufen von im Aktuatorgehäuse befindlichen Betriebsmedien des Motors ermöglicht. Durch das erfindungsgemäße Vorsehen des Aktuatordeckels und des Schlitzes ist ein mechanischer Schutz der elektrischen Kontaktierung des Piezoantriebs gewährleistet und gleichzeitig ein Durchströmen des Injektorantriebs, beispielsweise mit Motoröl, realisiert. Ferner ist ein Durchschwallen des Aktuatorraums mit Motoröl oder anderen Betriebsmedien nicht möglich, sodass die Dichtmembran des Piezostacks nicht vollständig mit Flüssigkeit zugesetzt werden kann. Die erfindungsgemäße Schaffung einer flüssigkeitsdichten, jedoch gasdurchlässigen Belüftungsanordnung zwischen einer Umgebung des Injektorgehäuses und des Piezostacks führt zu einer erheblichen Verlängerung der Lebensdauer des Piezoaktuators.

Beim Laserschweißen von Kunststoffen wird eine so genannte Überdeckungsgeometrie der zu verschweißenden Kunststoffbauteile verwendet, wobei die Kunststoffe der beiden Bauteile von ihren jeweiligen Absorptionsspektren her, so gewählt sind, dass der Laserstrahl zuerst die Steckeranspritzung durchdringt und darauf folgend vom laserabsorbierenden Aktuatordeckel absorbiert wird (erste Variante) bzw. dass der Laserstrahl zuerst den Aktuatordeckel durchdringt und darauf folgend von der laserabsorbierenden Steckeranspritzung absorbiert wird (zweite Variante). Insbesondere sollte der lasertransparente Kunststoff im infraroten Wellenlängenbereich für einen Laser transparent sein. Zum Laserschweißen sollte zwischen den beiden Verbindungsflächen im Überdeckungsbereich ein Nullspalt, also ein Spalt mit möglichst kleinem Durchmesser sowie teilweisen Anlageflächen der beiden Verbindungspartner realisiert sein. Bevorzugt wird dieser Nullspalt durch eine Kraft realisiert, wonach beim anschließenden Laserschweißen durch ein örtlich begrenztes Aufschmelzen der Grenzflächen eine sich vermengende Kunststoffschmelze der beiden Verbindungspartner bildet, die nach dem Erkalten eine dauerhafte und nicht lösbare Verbindung erzielt.

In einer bevorzugten Ausführungsform der Erfindung weist der Überdeckungsbereich einen gegenüber der Axialrichtung des Kraftstoffinjektors mit einem Winkel, bevorzugt einem 45°-Winkel, geneigten Umfangsringabschnitt auf, wobei mittels einer Axialkraft auf den Aktuatordeckel der Nullspalt für das Laserschweißen einfach realisiert werden kann. Der Nullspalt kann beispielsweise bei anderen Ausführungsformen des Überdeckungsbereichs, insbesondere bei Axialbereichen, dadurch realisiert werden, dass ein betreffender Innendurchmesser der Steckeranspritzung im Bereich des einzusetzenden Aktuatordeckels geringfügig kleiner als der betreffende Außendurchmesser des Aktuatordeckels ist. Durch ein Schlitzen in Axialrichtung der Steckeranspritzung im entsprechenden Bereich ist es möglich, einen Innendurchmesser der Steckeranspritzung durch einen Außendurchmesser des betreffenden Bereichs des Aktuatordeckels aufzuweiten und so eine notwendige Radialkraft zur Verfügung zu stellen. Ferner kann diese Kraft aufgrund einer elastischen Verformung des entsprechenden Axialabschnitts der Steckeranspritzung realisiert sein. Ferner ist es mittels einer Axialkraft möglich den Nullspalt in Radialbereichen zu realisieren.

In einer bevorzugten Ausführungsform der Erfindung weist der Überdeckungsbereich zwischen Aktuatordeckel und Steckeranspritzung eine Stufe auf. Hierbei ist der entsprechend gestufte Abschnitt der Steckeranspritzung in Umfangsrichtung wenigstens teilweise umlaufend. Darüber hinaus kann sich innen am Aktuatordeckel an den Überdeckungsbereich ein Dichtbund anschließen, der den Überdeckungsbereich gegenüber dem Aktuatorraum abdichtet, sodass beim Laserschweißen keine Kunststoffschmelze in den Aktuatorraum gelangen kann.

In einer bevorzugten Ausführungsform der Erfindung weist der Aktuatordeckel wenigstens eine sich in Axialrichtung erstreckende, im Wesentlichen rechteckig geformte Lasche auf, die in entsprechend geformte Ausnehmungen in der Steckeranspritzung einsetzbar sind. Hierbei ist bevorzugt zwischen einer Stirnseite der Lasche und der Ausnehmung in der Steckeranspritzung der Belüftungsspalt vorgesehen, der sich von außen zwischen Steckeranspritzung und Stirnseite der Lasche nach innen erstreckt und sich von dort aus bevorzugt labyrinthartig weiter nach innen fortsetzt. Diese erfindungsgemäße labyrinthartige Ausbildung des Spalts ermöglicht ein Auslaufen von Flüssigkeiten aus dem Inneren des Aktuatorgehäuses, verhindert jedoch ein Durchschwallen von Flüssigkeiten, die von außen an den Aktuatordeckel gespült werden. Der Labyrinthspalt kann mittels einer entsprechenden Ausgestaltung bzw. entsprechenden Ausnehmungen im Axial- und Radialbereich des Überdeckungsbereichs bzw. einer entsprechenden Ausgestaltung des Aktuatordeckels im Inneren und einer entsprechenden Gestaltung der Steckerumspritzung in seinem Verlauf nahezu beliebig geführt werden.

Ferner betrifft die Erfindung ein Verfahren zum Fertigstellen eines Aktuatorgehäuses eines Kraftstoffinjektors, wobei für die erste Variante der Erfindung der für das Verfahren verwendete Laserstrahl im Wesentlichen senkrecht zur Axialrichtung des Kraftstoffinjektors in den Überdeckungsbereich zwischen Aktuatordeckel und Steckeranspritzung einfällt. Für die zweite Variante der Erfindung fällt der für das Verfahren verwendete Laserstrahl im Wesentlichen senkrecht zur Radialrichtung des Kraftstoffinjektors in den Überdeckungsbereich zwischen Aktuatordeckel und Steckeranspritzung ein.

Für eine Laserbeschriftung eines bevorzugt im infraroten Wellenlängenbereich lasertransparenten Bauteils, z. B. des Aktuatordeckels gemäß der zweiten Variante der Erfindung wird ein Laser verwendet, der eine Wellenlänge aufweist, die sich von der für das Laserschweißverfahren verwendeten, bevorzugt deutlich, unterscheidet. Dies ermöglicht eine einfache und kostengünstige Ausführung, da einerseits in derselben Vorrichtung lasergeschweißt und laserbeschriftet werden kann, sowie ein Standard-Schweißverfahren für die Aktuatordeckel-Fixierung anwendbar ist und andererseits ein einfach aufgebauter, einteiliger Deckel für die Beschriftung verwendbar ist.

Ist das Bauteil im infraroten Wellenlängenbereich lasertransparent so eignet sich für die Laserbeschriftung ein Laser im ultravioletten oder sichtbaren Licht. Insbesondere bei einem blauen Laser mit einer Wellenlänge von ca. 355nm bzw. einem grünen Laser mit einer Wellenlänge von ca. 532nm erfolgt ein Pigmentumschlag bei dem im infraroten Wellenlängenbereich lasertransparenten Material Ultramid B3WG6LT sw23229 der Firma BASF. Ferner können lasertransparente Materialien mittels Laseradditiven so eingestellt werden, dass es zu guten Pigmentumschlägen kommt. Darüber hinaus können uneingefärbte bzw. naturfarbene im infraroten Wellenlängenbereich lasertransparente Materialien mit einem CO₂-Laser beschriftet werden.

Darüber hinaus betrifft die Erfindung einen Motor mit einem Kraftstoffinjektor, der seinerseits das erfindungsgemäße Aktuatorgehäuse aufweist, wobei der Kraftstoffinjektor bevorzugt im Wesentlichen vollständig unter einem Zylinderkopfdeckel des Motors angeordnet ist.

Selbstverständlich kann die Geometrie des Überdeckungsbereichs für das Laserschweißverfahren, sowie die Anordnung von lasertransparentem Grundgehäuse und laserabsorbierendem Deckel (erste Variante der Erfindung) bzw. von laserabsorbierendem Grundgehäuse und lasertransparentem Deckel (zweite Variante der Erfindung) auch auf andere Gehäuse angewendet werden. Ferner ist die Aktuatordeckel-Geometrie auch auf andere Deckel anwendbar. Darüber hinaus ist das Laserbeschriftungsverfahren für den lasertransparenten Deckel auch auf andere lasertransparente Bauteile anwendbar.

Weitere Ausführungsformen der Erfindung ergeben sich aus den übrigen abhängigen Ansprüchen.

Die Erfindung wird im Folgenden anhand von Ausführungsbeispielen unter Bezugnahme auf die beigefügte Zeichnung näher erläutert. In der Zeichnung zeigen:
- Fig. 1: eine geschnittene Ansicht des erfindungsgemäßen Kraftstoffinjektors mit einem oben angeordneten er- findungsgemäßen Injektorgehäuse;
- Fig. 2: das erfindungsgemäße Injektorgehäuse aus Fig. 1 in einer vergrößerten Schnittdarstellung;
- Fig. 3: eine perspektivische Draufsicht auf einen erfindungs- gemäßen Gehäusedeckel; und
- Fig. 4: eine perspektivische Untersicht auf den erfindungsge- mäßen Aktuatordeckel aus Fig. 3.

Die Fig. 1 zeigt einen Abschnitt eines erfindungsgemäßen Kraftstoffinjektors 1, wobei der Kraftstoffinjektor 1 eine sich in eine Axialrichtung A erstreckende Injektoranordnung aufweist, in der eine Kraftstoffeinspritzdüse mit einem Piezoantrieb zur Betätigung der Kraftstoffeinspritzdüse gekoppelt ist. Hierbei zeigt Fig. 1 einen oberen Abschnitt des Piezoantriebs, der oben mittels eines Gehäuses abgedeckt ist.

Der Piezoantrieb weist einen Aktuator 1 und ein Gehäuse auf, das eine Ummantelung 10 bzw. eine Steckeranspritzung 10 und einen Aktuatordeckel 20 umfasst, wobei die Steckeranspritzung 10 mittels des Aktuatordeckels 20 oben geschlossen ist. Die Steckeranspritzung 10 ist im Bereich des Aktuators 1 im Wesentlichen vollständig um den Aktuator 1 umlaufend ausgestaltet und hat dabei eine im Wesentlichen hohlzylindrische Form. Seitlich auskragend an der Steckeranspritzung 10 befindet sich eine Einrichtung zum Anschließen des Aktuators 1 an eine Stromversorgung.

Die oben offene Steckeranspritzung 10 fixiert einen Kontaktzungenträger 70, der ein flüssigkeitsdichtes und gasdurchlässiges Dichtelement 60 am Aktuator 1 festlegt. Ferner dient der Kontaktzungenträger 70 zum elektrischen Kontaktieren zweier Piezopins, die einen im Aktuator 1 angeordneten Piezostack 90 mit elektrischem Strom versorgen. Der Kontaktzungenträger 70 stellt die für die elektrische Kontaktierung innerhalb der seitlich auskragenden Einrichtung der Steckeranspritzung 10 notwendigen elektrischen Kontakte zur Verfügung.

Die Steckeranspritzung 10 wird mittels des Aktuatordeckels 20 oben geschlossen, wobei zwischen Aktuatordeckel 20 und Steckeranspritzung 10 bevorzugt ein Spalt 40 ausgebildet ist, der eine Fluidkommunikation eines Aktuatorraums 50 mit einer Einbauumgebung 2 des Aktuators 1 bzw. des Kraftstoffinjektors 1 ermöglicht. Das innerhalb des Aktuatorraums 50 angeordnete Dichtelement 60 dichtet den Aktuator 1 in einem oberen Bereich gegenüber seiner Umgebung flüssigkeitsdicht ab, wobei das Dichtelement 60 gasdurchlässig ist und daher eine Belüftung des Piezostacks 90 im oberen Bereich ermöglicht. Die Luft hierfür kann durch den Spalt 40 zwischen Aktuatordeckel 20 und Steckeranspritzung 10 in den Aktuatorraum 50 und von dort durch das gasdurchlässige Dichtelement 60 hindurch zum oberen Bereich des Piezostacks 90 gelangen. Umgekehrt können schädliche Medien aus dem Bereich über dem Piezostack 90 durch das Dichtelement 60 hindurch in den Aktuatorraum 50 gelangen und von dort aus durch den Spalt 40 in die Umgebung entlassen werden. Hierbei ist der Spalt 40 bevorzugt als Labyrinthspalt 40 (siehe unten) ausgeführt.

In Fig. 2 ist der obere Bereich der Steckeranspritzung 10 in einem Überdeckungsbereich 30 mit dem Aktuatordeckel 20 besser zu erkennen. Hierbei ist als Überdeckungsbereich 30 zwischen Aktuatordeckel 20 und Steckeranspritzung 10 derjenige Bereich gemeint, in welchem der Aktuatordeckel 20 mit der Steckeranspritzung 10 laserverschweißt wird. Hierfür weist der Überdeckungsbereich 30 wenigstens einen Axialbereich 31 und/oder einen Radialbereich 32 auf. Darüber hinaus kann der Überdeckungsbereich 30 einen Schrägbereich aufweisen, der einen Winkel zwischen 0 und 180° mit der Axialrichtung A einnimmt. Bevorzugt für eine solche Schräge ist ein von oben nach unten gemessener 45°-Winkel, der bevorzugt in wenigstens teilweise umlaufender Richtung als Ringschrägbereich zwischen dem Aktuatordeckel 20 und der Steckeranspritzung 10 ausgebildet ist. Verschiedene Kombinationen von Axialbereichen 31, Radialbereichen 32 und/oder Schrägbereichen sind natürlich möglich. Die entsprechenden Bereiche 31, 32 sowie der Schrägbereich sind hierbei in Umfangsrichtung zwischen Aktuatordeckel 20 und Steckeranspritzung 10 wenigstens teilweise umlaufend ausgebildet. Diese Bereichskombinationen können in Umfangsrichtung und auch in Radialrichtung R auftreten bzw. sich abwechseln.

In einer bevorzugten Ausführungsform der Erfindung schließt sich von der Oberseite des Aktuatordeckels 20 kommend an den Axialbereich 31 der Radialbereich 32 an, die gemeinsam eine 90°-Stufe bilden. Für diesen durch die beiden Bereiche 31, 32 gebildeten Überdeckungsbereich 30 weist der Aktuatordeckel 20 einen Axialrand 21 und einen Radialrand 22, und die Steckeranspritzung 10 einen Axialabschnitt 11 und einen Radialabschnitt 12 auf. Axialabschnitt 11 und Axialrand 21 bilden hierbei den Axialbereich 31 und der Radialabschnitt 12 und der Radialrand 22 bilden hierbei den Radialbereich 32. Oben an den Axialrand 21 des Aktuatordeckels 20 schließt sich bevorzugt ein weiterer Radialrand an, dessen äußere Umfangskante mit der Steckeranspritzung 10 bevorzugt außen fluchtet.

Bei einem Laserschweißverfahren für eine erste Variante der Erfindung werden Aktuatordeckel 20 und Steckeranspritzung 10 miteinander laserverschweißt. Hierbei trifft bevorzugt in einem ca. 90°-Winkel bezüglich der Axialrichtung A des Kraftstoffinjektors 1 der Laserstrahl über den Umfang der Steckeranspritzung 20 in den Übergangsbereich 30 ein. Der Laserstrahl durchdringt die wenigstens im Überdeckungsbereich 30 aus lasertransparentem Kunststoff bestehende Steckeranspritzung 10 und trifft dann im Axialbereich 31 auf den Axialrand 21 des Aktuatordeckels 20. Der Aktuatordeckel 20 ist wenigstens in seinem zu verschweißendem Bereich (Axialrand 21, Radialrand 22) aus einem laserabsorbierenden Material aufgebaut. Der auf den Axialrand 21 treffende Laserstrahl schmilzt das Material des Aktuatordeckels 20 im Axialbereich 31 auf, wobei die dort entstehende Hitze den Axialabschnitt 11 im Axialbereich 31 aufschmilzt; hierbei vermischen sich die beiden Schmelzen der Steckeranspritzung 10 und des Aktuatordeckels 20 miteinander. Nach dem Erkalten bilden die vermischten Schmelzen einen gemeinsamen Verbund, wodurch der Aktuatordeckel 20 an der Steckeranspritzung 10 festgelegt ist.

Bei dieser Ausführungsform der Erfindung schließt sich von außen kommend an den Axialbereich 31 der Radialbereich 32 an, wobei im dargestellten Ausführungsbeispiel der Fig. 2 der obere Teil des Radialbereichs 32 vom laserabsorbierenden Aktuatordeckel 20 und der untere Teil von der lasertransparenten Steckeranspritzung 10 gebildet ist. Der in den Axialbereich 31 einfallende Laserstrahl 30 erhitzt wiederum den Aktuatordeckel 20 am Radialrand 22, der die entstehende Hitze seinerseits in den Radialabschnitt 12 abgibt, wobei ebenfalls eine gemeinsame Schmelze gebildet wird, die nach dem Erstarren den Aktuatordeckel 20 an der Steckeranspritzung 10 festlegt.

Bei dieser Ausführungsform ist der entsprechende Axial- 31 und Radialbereich 32 wenigstens teilweise in Umfangsrichtung um die Steckeranspritzung 10 bzw. den Aktuatordeckel 20 ausgebildet. Es ist jedoch auch möglich mehrere Übergangsbereiche 30, die sich in Axial- und Radialrichtung erstrecken, wenigstens teilweise umlaufend auszubilden. Darüber hinaus ist es möglich, statt einem kombinierten Übergangsbereich 30 aus einem Axial- 31 und einem Radialbereich 32 nur einen Axialbereich 31 bzw. nur einen Radialbereich 32 zwischen Aktuatordeckel 20 und Steckeranspritzung 10 vorzusehen. Bevorzugt sind drei voneinander unabhängige Überdeckungsbereiche 30 in Umfangsrichtung zwischen Aktuatordeckel 20 und Steckeranspritzung 10 vorgesehen, wobei zwei Überdeckungsbereiche 30 um weniger als 90°, bevorzugt 45° bis 75° umlaufen und der dritte Überdeckungsbereich 30 um weniger als 180°, bevorzugt 90° bis 150° umläuft. Ähnliches gilt für einen sich an den Überdeckungsbereich 30 anschließenden Dichtbund 25 (siehe unten) am Aktuatordeckel 20, der jedoch an den jeweiligen Längsenden der entsprechenden Überdeckungsbereiche 30 noch ein Stückchen weiter umläuft. In einer anderen Ausführungsform läuft der jeweilige Dichtbund 25 genauso weit in Umfangsrichtung um wie der entsprechende Überdeckungsbereich 30.

Es sei jedoch darauf hingewiesen, dass nicht notwendigerweise der Axialbereich 31 und der Radialbereich 32 vorgesehen sein müssen. Möglich ist auch, nur den Axialbereich 31 vorzusehen und ein Positionieren des Aktuatordeckels 20 anderweitig vorzunehmen, z. B. über Laschen 27 (s. u.), einen einfachen Bund, der von einem Vollzylinder 23 (s. u.) ausgebildet ist, o. ä.

Ferner kann bei einer anderen Ausführungsform der ersten Variante der Erfindung der laserabsorbierende Aktuatordeckel 20 auch mittels eines in Axialrichtung A einfallenden Laserstrahls mit der laserabsorbierenden Ummantelung 10 laserverschweißt werden. Hierfür bedeckt die Ummantelung 10 den Aktuatordeckel oben (also aus der Richtung, aus der der Laserstrahl kommt) wenigstens teilweise an einem Umfangsbereich, bevorzugt einem Außenumfangsbereich. Der Laserstrahl für das Schweißverfahren trifft hierbei in Axialrichtung A auf den Teil der Ummantelung 10 die den Aktuatordeckel 20 bedeckt und schmilzt den darunter liegenden Aktuatordeckel 20 auf. Die Laserverschweißung findet hierbei hauptsächlich in einem Radialbereich statt. Darüber hinaus ist es möglich, den Aktuatordeckel 20 innerhalb eines oberen Abschnitts der Ummantelung 10 wenigstens teilweise einzuklemmen.

Die erfindungsgemäße erste Variante einer Verbindung des bevorzugt einteiligen, laserabsorbierenden Aktuatordeckels 20 mit der lasertransparenten Steckeranspritzung 10 für einen Dieselinjektorantrieb der zweiten Generation ermöglicht es, den für das Laserschweißverfahren verwendeten Laserstrahl in Radialrichtung R (bevorzugte Ausführungsform) oder Axialrichtung A des Kraftstoffinjektors 1 in den Überdeckungsbereich 30 einfallen zu lassen. Hierbei ist es nicht notwendig, dass der Laserstrahl genau senkrecht bezüglich der Axialrichtung A des Kraftstoffinjektors 1 in den Überdeckungsbereich 30 einfällt, sondern bevorzugt mit einem Winkel von ± 6° gegenüber der Senkrechten zur Axialrichtung A einfallen kann. Dies stellt bei einer bevorzugten Ausführungsform der Erfindung ein Aufschmelzen der beiden Kunststoffe auch im Radialbereich 32 sicher.

Zum Realisieren eines Nullspalts für die Verschweißung im Überdeckungsbereich 30 ist es notwendig, den Aktuatordeckel 20 mit einer Axialkraft auf die Steckeranspritzung 10 zu drücken und/oder zum Bereitstellen einer Radialkraft auf den Aktuatordeckel 20 die Steckeranspritzung 10 in einem oberen Bereich gegen den Aktuatordeckel 20 zu drücken. Letzteres kann beispielsweise durch eine entsprechend kleine Innendurchmessergestaltung der Steckeranspritzung 10 im Radialbereich 32 realisiert werden, wobei ein entsprechender Außendurchmesser des Aktuatordeckels 20 geringfügig größer ist. Hierbei verformt sich entweder die Steckeranspritzung 10 im oberen Bereich beim Einsetzen des Aktuatordeckels 20 elastisch, wodurch eine entsprechende Radialkraft auf den Aktuatordeckel 20 wirkt; oder die Steckeranspritzung 10 ist in axialer Richtung in ihrem Umfangsring radial durch den Umfang hindurch aufgeschlitzt, wodurch beim Einsetzen des im betreffenden Bereichs etwas durchmessergrößer ausgestalteten Aktuatordeckels 20 die Steckeranspritzung 10 aufgeweitet wird, die dann eine Radialkraft auf den Aktuatordeckel 20 ausübt. Durch eine Kombination einer Axialkraft über den Aktuatordeckel 20 auf die Stirnseite der Steckeranspritzung 10 (für den Radialbereich 32) und einer Radialkraft von der Steckeranspritzung 10 auf den Aktuatordeckel 20 (für den Axialbereich 31) kann sowohl ein radialer als auch ein axialer Nullspalt im Überdeckungsbereich 30 erzielt werden.

In einer bevorzugten Ausführungsform der Erfindung weist der Aktuatordeckel 20 einen Dichtbund 25 auf, der sich innen an den Überdeckungsbereich 30 anschließt. Dieser Dichtbund 25 verhindert ein Abfließen der Schmelze in den Aktuatorraum 50 des Aktuators 1. Hierbei kann sich der Dichtbund 25 in einer Ausführungsform, die nur einen Axialbereich 31 aufweist, direkt an den Axialrand 21 des Aktuatordeckels 20 anschließen bzw. bei einer Ausführungsform, die nur einen Radialbereich 32 besitzt, direkt an den Radialrand 22 des Aktuatordeckels 20 anschließen, oder, wie im dargestellten Ausführungsbeispiel, an die Kombination von Axial- 31 und Radialbereich 32. Hierbei kann der Dichtbund 25 auch als Zentrier- bzw. Führungsbund für den Aktuatordeckel 20 auf der Steckeranspritzung 10 dienen.

In einer bevorzugten Ausführungsform der Erfindung ist die Steckeranspritzung 10 vollständig aus einem lasertransparenten Material und der Aktuatordeckel 20 vollständig aus einem laserabsorbierenden und bevorzugt gut laserbeschreibbaren Material aufgebaut. Die sich hierfür eignenden Kunststoffe sind bevorzugt Durethane^{®}, wobei in einer bevorzugten Ausführungsform der Erfindung das Material des Aktuatordeckels 20 Durethan^{®} AKV 30 H2.0 LO 901050 schwarz ist, und die mit transmittierenden Eigenschaften versehene Steckeranspritzung 10 aus Durethan^{®} AKV 30 H2.0 LT 904040 lasertransparent ist. Sollte die Steckeranspritzung 10 und/oder der Aktuatordeckel 20 jeweils nicht aus einem einzigen Material hergestellt sein, so ist es wichtig, dass die Steckeranspritzung 10 wenigstens im Überdeckungsbereich 30 lasertransparent und der Aktuatordeckel 20 wenigstens im Überdeckungsbereich 30 laserabsorbierend aufgebaut ist.

Bevorzugt ist der Aktuatordeckel 20 oben laserbeschriftbar, was sich am Besten mit einem vollständig laserabsorbierenden Aktuatordeckel 20 realisieren lässt, was jedoch nicht zwingend notwendig ist. In einer bevorzugten Ausführungsform der Erfindung sind die Kunststoffmaterialien des Aktuatordeckels 20 bzw. der Steckeranspritzung 10 wenigstens im Laserschweißbereich verschiedenfarbig ausgebildet. Hierbei sollen die Farben vom menschlichen Auge ohne Hilfsmittel wenigstens gerade noch unterscheidbar, bevorzugt jedoch gut unterscheidbar, insbesondere bevorzugt auch bei flüchtigem Betrachten unterscheidbar sein.

Die Fig. 3 und 4 zeigen eine bevorzugte Ausführungsform des Aktuatordeckels 20, in welchen jeweils ein Querschnittsprofil in Durchmesserrichtung Aktuatordeckels 20 schraffiert eingezeichnet ist.

Fig. 4 zeigt die Ausgestaltung des erfindungsgemäßen Aktuatordeckels 20, wobei die Oberseite des Aktuatordeckels 20 unten liegt. Hierbei ist der Aktuatordeckel 20 im Wesentlichen aus zwei konzentrisch übereinander angeordneten Vollzylindern 23 und 24 aufgebaut. Der von den beiden bevorzugt etwas flachere Vollzylinder 23 weist hierbei einen größeren Außendurchmesser als der bevorzugt etwas dickere Vollzylinder 24 auf, der bevorzugt stofflich einstückig mit dem Vollzylinder 23 ausgebildet ist.

Der Aktuatordeckel 20 weist mindestens eine Lasche 27 an seinem Umfang auf. Hierbei ist eine Außenseite der Lasche 27 bevorzugt fluchtend mit dem Außenumfang des Vollzylinders 23. In einer bevorzugten Ausführungsform der Erfindung sind eine Mehrzahl von Laschen 27, bevorzugt drei, am Außenumfang verteilt angeordnet. Hierbei liegen sich zwei Laschen 27 diametral gegenüber, wobei die dritte Lasche 27 mittig an einem Außenumfangsabschnitt zwischen den beiden anderen Laschen 27 angeordnet ist. Somit weist eine ausgewählte Lasche (ganz rechts in Fig. 4) zwei jeweils ca. im rechten Winkel zu ihr benachbarte andere Laschen 27 auf, die sich am Umfang gegenüberliegen. Im montierten Zustand des Aktuatordeckels 20 mit der Steckeranspritzung 10 sind die Laschen 27 in entsprechenden Laschenausnehmungen 17 in der Steckeranspritzung 10 aufgenommen.

An einen Außenumfang des Vollzylinders 24 schließt sich axial in Bezug auf die Fig. 4 der Dichtbund 25 an, der sich zusätzlich radial nach innen bezüglich des Aktuatordeckel 20 erstreckt. Hierbei kann der Dichtbund 25 vollständig umlaufend ausgebildet sein oder, wie im dargestellten bevorzugten Ausführungsbeispiel, in einem Bereich der Laschen 27 ausgenommen sein, wobei der Dichtbund 25 bevorzugt bis auf das Niveau des Vollzylinders 23 ausgenommen ist.

In Umfangsrichtung zwischen den Laschen 27 befindet sich im Stufenbereich zwischen Vollzylinder 23 und Vollzylinder 24 ein in Umfangsrichtung des Aktuatordeckels 20 gebogener Quader, der sich mit einer Längsseite an den Außenumfang des Vollzylinder 24 anschmiegt. Der gebogene Quader dient als Stufenabschnitt zwischen Vollzylinder 23 und Dichtbund 25. Bevorzugt erstreckt sich der Stufenabschnitt vom Vollzylinder 23 axial bis auf das Niveau des Vollzylinders 24. Hierbei weist der Stufenabschnitt an seinem Außenumfang den Axialrand 21 auf, an welchen sich der radial nach innen verlaufende Radialrand 22 anschließt.

Die in Umfangsrichtung zwischen den Laschen 27 befindlichen Stufenabschnitte sind im Bereich um die Laschen 27 herum ausgenommen. Diese Ausnehmungen 29 dienen dazu, Flüssigkeit aus dem Aktuatorraum 50 abfließen zu lassen und können einen Teil des Spalts 40 bilden.

In einer bevorzugten Ausführungsform der Erfindung sind die Laschen 27 mit Abstand zum Vollzylinder 24 ausgebildet. Darüber hinaus befinden sich in einer bevorzugten Ausführungsform der Erfindung zwei Piezopin-Ausnehmungen 80 im Vollzylinder 24, die sich bis in den Vollzylinder 23 hinein erstrecken können. Diese Piezopin-Ausnehmungen 80 dienen dazu, freie Enden von aus dem Aktuator 1 nach oben abstehenden Piezopins aufzunehmen, um es so dem Deckel 20 zu ermöglichen, auf die Steckeranspritzung 10 gesetzt zu werden.

In einer bevorzugten Ausführungsform der Erfindung ist der Aktuatordeckel 20 wie in den Fig. 3 und 4 dargestellt konfiguriert, wobei die Proportionen nicht maßstäblich dargestellt sind. Die Fig. 3 und 4 beziehen sich auf eine relative Position der entsprechenden Abschnitte, Bereiche, Ausnehmungen und Ränder des Aktuatordeckels 20 zueinander.

Der im Aktuatorgehäuse erfindungsgemäß vorgesehene Spalt 40 ist in seiner einfachsten Form ein Spalt 40, der direkt in den Aktuatorraum 50 führt. In einer anderen Ausführungsform der Erfindung ist dieser Spalt 40 als einfacher geradliniger Spalt 40 zwischen einer Stirnfläche einer Lasche 27 und einem Stirnflächenbereich der Steckeranspritzung 10 ausgebildet. Ferner ist das erfindungsgemäße Vorsehen des Spalts 40 an einer Stirnseite einer Lasche 27 des Aktuatordeckels 20 von Vorteil, da es dadurch möglich ist den Spalt 40 bzw. einen Abschnitt des Spalts 40 unten im Aktorgehäuse 50 vorzusehen, was ein Auslaufen von Betriebsmedien einfach ermöglicht.

Der Spalt 40 im Aktuatorgehäuse kann sich in anderen bevorzugten Ausführungsformen der Erfindung auch axial innen an den Laschen 27 zum Aktuatorraum 50 entlang erstrecken. Hierzu sind in der Fig. 4 zwei bevorzugte Verläufe des Spalts 40 mit gestrichelten Doppelpfeilen dargestellt. Hierbei verdeutlichen die Doppelpfeile den Weg des Fluids aus dem Aktuatorraum 50 heraus, bzw. den Weg der Belüftungsluft in den Aktuatorraum 50 hinein.

In diesen beiden Fällen erstreckt sich der Spalt 40 von außen kommend an einer Stirnfläche der Lasche 27 entlang nach innen in das Aktuatorgehäuse, pflanzt sich innen am Aktuatordeckel 20 entlang der Lasche 27 axial nach oben (im montierten Zustand, der beispielsweise in Fig. 1 zu sehen ist) fort, um auf Höhe des Vollzylinders 24 in den Aktuatorraum 50 zu münden. In einem Fall des erfindungsgemäßen Spalts 40 mündet der Spalt 40, nachdem er sich entlang der Lasche 27 fortsetzt, nicht direkt auf Höhe des Vollzylinders 24 in den Aktuatorraum 50, sondern setzt sich entlang der Lasche 27 bis auf Höhe des Vollzylinders 23 fort, überbrückt ungefähr auf dieser Höhe den Zwischenraum zwischen der Innenseite der Lasche 27 und dem Außenumfangsrand des Vollzylinders 24, verläuft dann nach unten (Montagezustand) entlang des Außenumfangsrands des Vollzylinders 24 bis zur freien Stirnseite des Vollzylinders 24 und mündet dort im Aktuatorraum 50. Damit der Spalt 40 sich bis auf das Niveau der Unterseite des Vollzylinders 23 erstrecken kann, erstreckt sich in die Ausnehmung zwischen Lasche 27, Außenrand des Vollzylinders 24 und Vollzylinder 23 ein Steg der Steckeranspritzung 10, dessen Dimensionen geringer sind, als die von der Lasche 27 und den beiden Vollzylindern 23, 24 gebildete Ausnehmung.

Diese erfindungsgemäße Labyrinthanordnungen der Spalte 40 gewährleisten eine gute Be- und Entlüftung des Aktuatorraums 50, gewährleisten ein Durchspülen des Aktuatorraums 50, z. B. ein Ausfließen von Kraftstoff, verhindern aber ein Durchschwallen des Aktuatorraums 50 mit Betriebsmedien des Motors.

In einer bevorzugten Ausführungsform der Erfindung ist der mit dem erfindungsgemäßen Aktuatorgehäuse abgeschirmte Kraftstoffinjektor 1 dergestalt in einen Motor eines Kraftfahrzeugs eingebaut, dass sich wenigstens ein außenliegender Abschnitt des Spalts 40 bei eingebautem Kraftstoffinjektor 1 unter bzw. nahe unter dem tiefsten Ort des Aktuatordeckels 20 befindet. Darüber hinaus liegt in einer bevorzugten Ausführungsform der Erfindung wenigstens ein außenliegender Abschnitt des Spalts 40 im eingebauten Zustand des Kraftstoffinjektors 1 tiefer als zumindest ein Abschnitt des Dichtelements 60, damit dieses immer zuverlässig seine Gasdurchlässigkeit zur Verfügung stellen kann. In einer bevorzugten Ausführungsform der Erfindung gilt das für den gesamten Spalt 40 bzw. große Teile davon.

Bei einer zweiten Variante der Erfindung ist der Aktuatordeckel 20 lasertransparent und bevorzugt ebenfalls einteilig ausgebildet, wobei der Aktuatordeckel 20 mittels eines Laserschweißverfahrens mit der Steckeranspritzung 10 bzw. der Ummantelung 10 fest verbunden wird. Hierbei fällt der Laserstrahl allerdings über den Aktuatordeckel 20, bevorzugt über dessen oberen Außenrand, im Wesentlichen parallel zur Axialrichtung A bzw. im Wesentlichen senkrecht zur Radialrichtung R des Kraftstoffinjektors 1 ein und wird von der darunter liegenden Ummantelung 10 absorbiert, die dabei aufgeschmolzen wird. Die Ummantelung 10 ist hierbei für das verwendete Laserschweißverfahren laserabsorbierend ausgelegt.

Es sei darauf hingewiesen, dass nicht notwendigerweise der Radialbereich 32 und der Axialbereich 31 vorgesehen sein müssen. Möglich ist auch, nur den Radialbereich 32 vorzusehen und ein Zentrieren des Aktuatordeckels 20 anderweitig vorzunehmen, z. B. über die Laschen 27, den Dichtbund 25 o. ä.

In einer anderen Ausführungsform der zweiten Variante der Erfindung kann der lasertransparente Aktuatordeckel 20 auch mittels eines in Radialrichtung R einfallenden Laserstrahls mit der laserabsorbierenden Ummantelung 10 laserverschweißt werden. Hierfür weist der Aktuatordeckel 20 einen Bund auf, der einen bevorzugt oberen Rand der Ummantelung 10 wenigstens teilweise bevorzugt außen bedeckt. Der Laserstrahl für das Schweißverfahren trifft hierbei in Radialrichtung R über den Bund des Aktuatordeckels 20 auf die Ummantelung 10 und schmilzt diese auf. Die Laserverschweißung findet hierbei hauptsächlich in einem Axialbereich statt.

Für die zweite Variante der Erfindung ist das Material des Aktuatordeckels 20 z. B. Durethan^{®} AKV 30 G H2.0 LT 904040 naturfarben. Die Steckeranspritzung 10 ist hierbei optisch und in ihren Transmissionseigenschaften unterschiedlich zum Aktuatordeckel 20, wobei die Steckeranspritzung 10 z. B. PA schwarz ist oder aus Durethan^{®} AKV 30 H2.0 LO 901050 schwarz besteht.

Die erfindungsgemäße zweite Variante einer Verbindung des bevorzugt einteiligen, lasertransparenten Aktuatordeckels 20 mit der laserabsorbierenden Steckeranspritzung 10 für einen Dieselinjektorantrieb der zweiten Generation ermöglicht es, den für das Laserschweißverfahren verwendeten Laserstrahl in Axialrichtung A (bevorzugte Ausführungsform) oder in Radialrichtung R des Kraftstoffinjektors 1 in den Überdeckungsbereich 30 einfallen zu lassen. Hierbei ist es nicht notwendig, dass der Laserstrahl genau senkrecht bezüglich der Radialrichtung R des Kraftstoffinjektors 1 in den Überdeckungsbereich 30 einfällt, sondern bevorzugt mit einem Winkel von ± 6° gegenüber der Senkrechten zur Radialrichtung R einfallen kann. Dies stellt bei einer bevorzugten Ausführungsform der Erfindung ein Aufschmelzen der beiden Kunststoffe auch im Axialbereich 31 sicher.

Diese zweite Variante der Erfindung ist quasi die "kinematische" Umkehr der ersten Variante, sodass zusätzlich für die zweite Variante analog das für die erste Variante Gesagte gilt.

Bei der zweiten Variante der Erfindung besteht die Möglichkeit, den Aktuatordeckel 20 mit einem geeigneten Laser bzw. Laserstrahl mit der Steckeranspritzung 10 zu Verschweißen und anschließend, bevorzugt in derselben Vorrichtung, mit einem Rückverfolgungs-Code, einem so genannten Traceability-Code, z. B. einem Data Matrix Code, aus bevorzugt derselben Richtung (wie für die Laserschweißung) zu beschriften. Der Data Matrix Code ist ein 2D-Code und wird für dauerhafte Direktbeschriftungen, z. B. auf Motor- und Triebwerksteilen sowie auf Werkzeugen und chirurgisch medizinischen Instrumenten, verwendet. Die Wellenlänge λ₂ des Beschriftungslasers muss jedoch so gewählt werden, dass der Laserstrahl auf/in der Oberfläche des Aktuatordeckels 20 absorbiert wird und einen Umschlag der Pigmente des Aktuatordeckels 20 oder anderweitig einen Kontrastunterschied bewirkt. Problematisch ist hierbei jedoch, dass der Aktuatordeckel 20 wenigstens für bestimmte Wellenlängen λ₁ von Laserstrahlen für Laserschweißverfahren lasertransparent ist.

Laserschweißverfahren werden üblicherweise mit Lasern im infraroten Wellenlängenbereich von λ₁=808nm bis λ₁=1064nm durchgeführt. Laserbeschriftungen werden üblicherweise mit einem Nd:YAG-Laser ebenfalls bei einer infraroten Wellenlänge von λ₂=1064nm durchgeführt. Bei einer solchen Kombination von Laserschweißverfahren und Laserbeschriftungsverfahren findet kein Umschlag des Materials des Aktuatordeckels 20 mit dem Beschriftungslaser statt, da der Aktuatordeckel 20 für das Laserlicht des Nd:YAG-Lasers transparent ist. Die Wellenlänge λ₂ des verwendeten Beschriftungslasers muss daher so gewählt werden, dass der Laserstrahl im Aktuatordeckel 20 absorbiert wird und ein Kontrastumschlag auf der Oberfläche erfolgt. Um eine Laserbeschriftung auf einem lasertransparenten Material durchführen zu können, muss die Wellenlänge λ₂ des Laserstrahls für die Beschriftung z. B. im ultravioletten oder sichtbaren Wellenspektrum liegen. Ferner ist es z. B. möglich, dass der Aktuatordeckel 20 an einem Ende des infraroten, ultravioletten oder sichtbaren Spektrums laserlichttransparent für einen Schweißlaserstrahl der Wellenlänge λ₁ und am anderen Ende des jeweiligen Spektrums laserlichtabsorbierend für einen entsprechenden Beschriftungslaserstrahl der Wellenlänge λ₂ ist.

Generell gilt, dass die Wellenlängen λ₂ des Beschriftungslaserstrahls so weit von den Wellenlängen λ₁ des Schweißlaserstrahls entfernt liegen müssen, dass ein Umschlag von im Bauteil 20 vorhandenen Pigmenten oder ein anderweitiger Kontrastumschlag an den Auftreffpunkten des Laserstrahls auf das Bauteil 20 erfolgen kann. Mittels Laseradditiven kann das bei der Wellenlänge λ₁ lasertransparente Material des Bauteils 20 derart eingestellt werden, dass es zu guten bzw. gut sichtbaren bzw. gut detektierbaren Pigmentumschlägen beim erfindungsgemäßen Verfahren kommt. Durch eine geeignete Pigmentierung können nicht laserbeschriftbare Kunststoffe beschriftbar ausgerüstet werden. Zusätzliche Pigmente ermöglichen in vielen Kunststoffen farbintensive Reaktionen mit dem Laserstrahl, wobei diese sowohl durch eine Reaktion am Polymer als auch am Pigment selbst hervorgerufen werden.

Eine solche Beschriftung eines im infraroten Wellenlängenbereich λ₁ lasertransparenten Bauteils 20 bzw. Aktuatordeckels 20 gelingt z. B. mittels eines blauen Laserstrahls (Wellenlänge λ₂=355nm) bzw. eines grünen Laserstrahls (Wellenlänge λ₂=532nm), wobei das lasertransparente Material bevorzugt Ultramid B3WG6LT sw23229 der Firma BASF^{®} ist.

Ferner eignet sich ein CO₂-Laser für das erfindungsgemäße Verfahren. Dieser erzeugt Schwarzfärbungen auf der Oberfläche des Bauteils 20, die zusammen mit nicht schwarzgefärbten Teilen der Bauteiloberfläche als z. B. codierte Markierungen auf dem Bauteil 20 vorgesehen werden können. Insbesondere uneingefärbte Kunststoffe, wie z. B. graue oder naturfarbene (d. h. nicht mit Additiven versetzte) Kunststoffe, erzeugen keinen Pigmentumschlag bei einer Laserbeschriftung, können jedoch unter Beibehaltung ihrer Transparenz von hell bis dunkel mit einem CO₂-Laser markiert werden.

Das erfindungsgemäße Verfahren das in einem ersten Wellenlängenbereich λ₁ lasertransparente Bauteil mittels eines Lasers, der eine von der ersten Wellenlänge λ₁ unterschiedliche, bevorzugt deutlich unterschiedliche Wellenlänge λ₂ aufweist, ist auch auf andere Wellenlängenbereiche übertragbar.

Lasertransparent soll bei beiden Varianten der Erfindung insbesondere bedeuten, dass der lasertransparente Fügepartner (Steckeranspritzung 10 bei der ersten Variante und Aktuatordeckel 20 bei der zweiten Variante) im infraroten Wellenlängenbereich für einen Laser durch eine gewisse Materialdicke hindurch durchlässig sein soll. Üblicherweise beträgt eine solche Materialdicke mehr als 5mm, sodass noch genügend Laserenergie auf den anderen Fügepartner treffen kann, um diesen aufzuschmelzen. Der andere Fügepartner ist in diesem Fall der laserabsorbierende Partner. Allerdings ist bei der Laserbeschriftung des laserabsorbierenden Aktuatordeckels 20, dieser einerseits für den Schweißlaserstrahl lasertransparent und andererseits für den Beschriftungslaserstrahl laserabsorbierend.

## Patentansprüche

1. Kraftstoffinjektor mit einem Gehäuse für einen Aktuator (1), insbesondere Kraftstoffinjektor mit einer Steckeranspritzung eines Kontaktzungenträgers, mit
einer wenigstens teilweise in Umfangsrichtung um den Aktuator (1) herum angeordneten Ummantelung (10) und einem auf die Ummantelung (10) gesetzten Aktuatordeckel (20), **dadurch gekennzeichnet, dass**
in einem Überdeckungsbereich (30) zwischen Aktuatordeckel (20) und Ummantelung (10) der Aktuatordeckel (20) mit der Ummantelung (10) laserverschweißt ist, und wobei zwischen Ummantelung (10) und Aktuatordeckel (20) wenigstens ein Spalt (40) vorgesehen ist, der eine Fluidkommunikation einer Umgebung (2) des Aktuators (1) mit einem Aktuatorraum (50) ermöglicht, der zwischen Aktuatordeckel (20) und Aktuator (1) ausgebildet ist.

2. Kraftstoffinjektor gemäß Anspruch 1, wobei wenigstens im Überdeckungsbereich (30) die Ummantelung (10) aus einem lasertransparenten und der Aktuatordeckel (20) aus einem laserabsorbierenden Material aufgebaut ist, und
der Aktuatordeckel (20) wenigstens teilweise in die Ummantelung (10) eingesetzt ist und in einem Axialbereich (31) des Überdeckungsbereichs (30) wenigstens teilweise mit der Ummantelung (10) laserverschweißt ist.

3. Kraftstoffinjektor gemäß Anspruch 1 oder 2, wobei wenigstens im Überdeckungsbereich (30) die Ummantelung (10) aus einem lasertransparenten und der Aktuatordeckel (20) aus einem laserabsorbierenden Material aufgebaut ist, und
der Aktuatordeckel (20) wenigstens teilweise in die Ummantelung (10) eingesetzt ist und in einem Radialbereich (32) des Überdeckungsbereichs (30) wenigstens teilweise mit der Ummantelung (10) laserverschweißt ist.

4. Kraftstoffinjektor gemäß Anspruch 1, wobei wenigstens im Überdeckungsbereich (30) die Ummantelung (10) aus einem laserabsorbierenden und der Aktuatordeckel (20) aus einem lasertransparenten Material aufgebaut ist, und
der Aktuatordeckel (20) wenigstens teilweise auf die Ummantelung (10) gesetzt ist und in einem Radialbereich (32) des Überdeckungsbereichs (30) wenigstens teilweise mit der Ummantelung (10) laserverschweißt ist.

5. Kraftstoffinjektor gemäß Anspruch 1 oder 4, wobei wenigstens im Überdeckungsbereich (30) die Ummantelung (10) aus einem laserabsorbierenden und der Aktuatordeckel (20) aus einem lasertransparenten Material aufgebaut ist, und
der Aktuatordeckel (20) wenigstens teilweise auf die Ummantelung (10) gesetzt ist und in einem Axialbereich (31) des Überdeckungsbereichs (30) wenigstens teilweise mit der Ummantelung (10) laserverschweißt ist.

6. Kraftstoffinjektor gemäß einem der Ansprüche 1 bis 5, wobei der Überdeckungsbereich (30) den sich parallel zur Axialrichtung (A) des Aktuators (1) erstreckenden Axialbereich (31) aufweist, der
von einem Axialrand (21) des Aktuatordeckels (20) und einem Axialabschnitt (11) der Ummantelung (10) ausgebildet ist, wobei
zur Zentrierung des Aktuatordeckels (20) auf der Ummantelung (10) der Axialrand (21) bevorzugt an einem Innenumfang des Aktuatordeckels (20) ausgebildet ist.

7. Kraftstoffinjektor gemäß einem der Ansprüche 1 bis 6, wobei der Überdeckungsbereich (30) den sich senkrecht zur Axialrichtung (A) erstreckenden Radialbereich (32) aufweist, der
von einem Radialrand (22) des Aktuatordeckels (20) und einem Radialabschnitt (12) der Ummantelung (10) ausgebildet ist, wobei
der Radialrand (22) bevorzugt an einem Innenumfang des Aktuatordeckels (20) ausgebildet ist und sich bevorzugt direkt an den Axialrand (21) anschließt.

8. Kraftstoffinjektor gemäß einem der Ansprüche 1 bis 7, wobei der Überdeckungsbereich (30) eine Schräge aufweist, die
mit der Axialrichtung (A) des Aktuators (1) einen Winkel von größer als 0° und von kleiner als 180° einschließt, wobei
der Winkel 20° bis 70°, bevorzugt 30° bis 60°, insbesondere 40° bis 50° und insbesondere bevorzugt 45° beträgt, bzw. 90° mehr davon aufweist.

9. Kraftstoffinjektor gemäß einem der Ansprüche 1 bis 8, wobei am Aktuatordeckel (20) ein Dichtbund (25) vorgesehen ist, der
sich in axialer und radialer Richtung bevorzugt an den Radialrand (22) des Aktuatordeckels (20) anschließt, und
als Führungsbund für den Aktuatordeckel (20) dient und eine Abdichtung beim Laserschweißen gegen Auslaufen von Kunststoffschmelze aus dem Überdeckungsbereich (30) in den Aktuatorraum (50) ist.

10. Kraftstoffinjektor gemäß einem der Ansprüche 1 bis 9, wobei der Axialrand (21) und/oder der Radialrand (22) und/oder der Dichtbund (25) des Aktuatordeckels (20) wenigstens teilweise in einer Umfangsrichtung am im Wesentlichen kreisförmigen Aktuatordeckel (20) umlaufen.

11. Kraftstoffinjektor gemäß einem der Ansprüche 1 bis 10, wobei der jeweilige Dichtbund (25) des Aktuatordeckels (20) in Umfangsrichtung des Aktuatordeckels (20) einen größeren Winkelbereich abdeckt als der betreffende Axialrand (21) und/oder der betreffende Radialrand (22).

12. Kraftstoffinjektor gemäß einem der Ansprüche 1 bis 11, wobei an einem Umfang, bevorzugt an einem Außenumfang, des Aktuatordeckels (20) eine sich in Axialrichtung (A) erstreckende Lasche (27) angeordnet ist.

13. Kraftstoffinjektor gemäß Anspruch 12, wobei der Axialrand (21) und/oder der Radialrand (22) und/oder der Dichtbund (25) des Aktuatordeckels (20) bezüglich der Lasche (27) mit Abstand angeordnet ist.

14. Kraftstoffinjektor gemäß Anspruch 12 oder 13, wobei am Außenumfang des Aktuatordeckels (20) drei Laschen (27) verteilt angeordnet sind, und,
bevorzugt, zwei Laschen (27) einander am Außenumfang des Aktuatordeckels (20) gegenüberliegend angeordnet sind und die dritte Lasche (27) an einem Außenumfangsabschnitt zwischen diesen beiden mittig angeordnet ist.

15. Kraftstoffinjektor gemäß einem der Ansprüche 1 bis 14, wobei die Ummantelung (10) am Aktuator (1) als Anspritzung (10) ausgeführt ist, die
insbesondere als eine Steckeranspritzung (10) eines Kontaktzungenträgers (70) des Aktuators (1) ausgebildet ist und zum Fixieren des Kontaktzungenträgers (70) am Aktuator (1) dient.

16. Kraftstoffinjektor gemäß Anspruch 15, wobei der Kontaktzungenträger (70) ein gasdurchlässiges und flüssigkeitsdichtes Dichtelement (60) am Aktuator (1) festlegt, die beide durch den Aktuatordeckel (20) geschützt sind.

17. Kraftstoffinjektor gemäß einem der Ansprüche 1 bis 16, wobei die Ummantelung (10) im Einsetzbereich des Aktuatordeckels (20) hohlzylinderförmig ausgebildet ist und optional für eine oder mehrere Laschen (27) in Axialrichtung (A) verlaufende Laschenausnehmungen (17) aufweist.

18. Kraftstoffinjektor gemäß einem der Ansprüche 12 bis 17, wobei zwischen einer Stirnseite der Lasche (27) und der Ummantelung (10) der Spalt (40) vorgesehen ist, der sich bevorzugt labyrinthartig weiter nach innen zum Aktuatorraum (50) in den Aktuator (1) fortsetzt.

19. Kraftstoffinjektor gemäß Anspruch 18, wobei der Spalt (40) zwischen Aktuatordeckel (20) und Ummantelung (10) sich innen am Aktuatordeckel (20) entlang der Lasche (27) fortsetzt und bevorzugt durch eine Ausnehmung (26) im Dichtbund (25) in den Aktuatorraum (50) mündet.

20. Kraftstoffinjektor gemäß einem der Ansprüche 1 bis 19, wobei die Ummantelung (10) aus einem Kunststoff, insbesondere einem Durethan^{®}, und der Aktuatordeckel (20) aus einem anderen Kunststoff, insbesondere einem anderen Durethan^{®} hergestellt ist.

21. Kraftstoffinjektor gemäß Anspruch 20, wobei ein Material des Aktuatordeckels (20) wenigstens in einem kreisförmigen Zentralbereich Pigmente aufweist, die bei Bestrahlung mittels eines Laserstrahls optisch umschlagen, um so für eine Beschriftung einen besseren Kontrast zu erhalten.

22. Kraftstoffinjektor gemäß einem der Ansprüche 1 bis 21, wobei ein Innendurchmesser des Axialabschnitts (11) der Ummantelung (10) geringfügig kleiner ist, als ein Außendurchmesser des Axialrands (21) des Aktuatordeckels (20).

23. Kraftstoffinjektor gemäß einem der Ansprüche 1 bis 22, wobei der Axialabschnitt (11) der Ummantelung (10) einen in Axialrichtung (A) verlaufenden, durchgängigen Schlitz aufweist.

24. Kraftstoffinjektor gemäß einem der Ansprüche 1 bis 23, wobei die Ummantelung (10) im sichtbaren Licht eine mit dem menschlichen Auge wahrnehmbare, bevorzugt deutlich wahrnehmbare, andere Reflektivität besitzt, als der Aktuatordeckel (20).

25. Motor, insbesondere Verbrennungsmotor mit einem Kraftstoffinjektor gemäß einem der Ansprüche 1 bis 24, wobei der Kraftstoffinjektor im Wesentlichen vollständig unter einem Zylinderkopf des Motors angeordnet ist.

26. Verfahren zum Fertigstellen eines Gehäuses eines Kraftstoffinjektors, mit den Merkmalen nach einem der Ansprüche 1 bis 24, **dadurch gekennzeichnet, dass**
ein für ein Laserschweißverfahren verwendeter Laserstrahl im Wesentlichen senkrecht oder im Wesentlichen parallel zur Axialrichtung (A) eines Aktuators (1) in einen Überdeckungsbereich (30) zwischen einer wenigstens teilweise in Umfangsrichtung um den Aktuator herum angeordneten Ummantelung (10) und einem auf die Ummantelung (10) gesetzten Aktuatordeckel (20) einfällt und den Aktuatordeckel (20) mit der Ummantelung (10) laserverschweißt, wobei zwischen Ummantelung (10) und Aktuatordeckel (20) wenigstens ein Spalt (40) vorgesehen ist, der eine Fluidkommunikation einer Umgebung (2) des Aktuators (1) mit einem Aktuatorraum (50) ermöglicht, der zwischen Aktuatordeckel (20) und Aktuator (1) ausgebildet ist.

27. Verfahren gemäß Anspruch 26, wobei der zum Laserschweißen über einen Außenumfang der Ummantelung (10) einfallende Laserstrahl mit der Längsachse (A) des Aktuators (1) einen Winkel von 80 bis 100°, bevorzugt 84 bis 96°, insbesondere 86 bis 94° und insbesondere bevorzugt von 90±2° einnimmt.

28. Verfahren gemäß Anspruch 26, wobei der zum Laserschweißen auf einen Umfang des Aktuatordeckels (20) einfallende Laserstrahl mit der Längsachse (A) des Aktuators (1) einen Winkel von +10 bis -10°, bevorzugt +6 bis -6°, insbesondere +4 bis -4° und insbesondere bevorzugt von 0±2° einnimmt.

29. Verfahren gemäß einem der Ansprüche 26 bis 28, wobei der Einfallswinkel des Laserstrahls während des Laserschweißens variiert und bevorzugt in einem Bereich von ±15°, besonders bevorzugt ±10°, insbesondere ±6° und insbesondere bevorzugt von ±4° um eine Mittellage oszilliert.

30. Verfahren gemäß einem der Ansprüche 26 bis 29, wobei während des Laserschweißens mittels einer Kraft in Axialrichtung (A) auf den Aktuatordeckel (20) und/oder aufgrund einer Kraft, die die Ummantelung (10) in einer Radialrichtung (R) auf den Aktuatordeckel (20) ausübt, im Übergangsbereich (30) wenigstens teilweise ein Nullspalt zwischen Aktuatordeckel (20) und Ummantelung (10) realisiert wird.

31. Verfahren gemäß einem der Ansprüche 26 bis 30, wobei in einem vor- oder nachgeschalteten Verfahrensschritt der bevorzugt vollständig laserabsorbierende Aktuatordeckel (10) an seiner Außenseite, insbesondere mit einem Data-Matrix-Code, laserbeschriftet wird.

32. Verfahren gemäß einem der Ansprüche 26 bis 31 mit dem weiteren Schritt: Laserbeschriften des bei einer ersten Wellenlänge (λ₁) lasertransparenten Aktuatordeckels (20) eines Kraftstoffinjektors nach einem der Ansprüche 1 bis 22, wobei der Aktuatordeckel (20) mittels eines Laserstrahls, der eine zur ersten Wellenlänge (λ₁) unterschiedliche zweite Wellenlänge (λ₂) besitzt, derart laserbeschriftet wird, dass auf dem Aktuatordeckel (20) ein Kontrastumschlag stattfindet.

33. Verfahren gemäß Anspruch 32, wobei die beiden Wellenlängen (λ₁, λ₂) der Laserstrahlen derart gewählt werden, dass der Laserstrahl mit der ersten Wellenlänge (λ₁) den Aktuatordeckel (20) ausreichend durchdringen kann und der Laserstrahl mit der zweiten Wellenlänge (λ₂) von einem Oberflächenbereich des Aktuatordeckels (20) zu wesentlichen Teilen absorbiert wird.

34. Verfahren gemäß Anspruch 32 oder 33, wobei der Aktuatordeckel (20) für eine infrarote Wellenlänge (λ₁) wenigstens abschnittsweise lasertransparent ist und der zur Laserbeschriftung verwendete Laserstrahl eine Wellenlänge (λ₂) im ultravioletten oder im sichtbaren Licht besitzt.

35. Verfahren gemäß einem der Ansprüche 32 bis 34, wobei der Aktuatordeckel (20) mittels Laseradditiven derart eingestellt ist, das es bei der Beschriftung mittels des Laserstrahls der zweiten Wellenlänge (λ₂) zu diskreten Pigmentumschlägen kommt.

36. Verfahren gemäß einem der Ansprüche 32 bis 35, wobei der Aktuatordeckel (20) einen uneingefärbten Kunststoff aufweist, der bevorzugt grau oder naturfarben ist, und der Aktuatordeckel (20) mittels eines CO₂-Lasers laserbeschriftet wird.

37. Verfahren gemäß einem der Ansprüche 32 bis 36, wobei der Kontrastumschlag von einem Codelesegerät erkennbar ist und bevorzugt mit dem menschlichen Auge wahrnehmbar bzw. deutlich wahrnehmbar ist.

38. Verfahren gemäß einem der Ansprüche 32 bis 37, wobei der Aktuatordeckel (20) mittels eines Data-Matrix-Codes, laserbeschriftet wird.

## Claims

1. Fuel injector having a housing for an actuator (1), in particular a fuel injector having an injection-moulded connector of a contact stud support, comprising
a casing (10) disposed around the actuator (1) at least partially in the circumferential direction and an actuator cover (20) placed onto the casing (10), **characterised in that**
in an overlapping area (30) between actuator cover (20) and casing (10) the actuator cover (20) is laser-welded to the casing (10), and wherein at least one gap (40) is provided between casing (10) and actuator cover (20) to enable a fluid communication between an environment (2) of the actuator (1) and an actuator chamber (50) which is embodied between actuator cover (20) and actuator (1).

2. Fuel injector according to claim 1, wherein at least in the overlapping area (30) the casing (10) is composed of a laser-transparent material and the actuator cover (20) is composed of a laser-absorbing material, and
the actuator cover (20) is inset at least partially into the casing (10) and is laser-welded to the casing (10) at least partially in an axial area (31) of the overlapping area (30).

3. Fuel injector according to claim 1 or claim 2, wherein at least in the overlapping area (30) the casing (10) is composed of a laser-transparent material and the actuator cover (20) is composed of a laser-absorbing material, and
the actuator cover (20) is inset at least partially into the casing (10) and is laser-welded to the casing (10) at least partially in a radial area (32) of the overlapping area (30).

4. Fuel injector according to claim 1, wherein at least in the overlapping area (30) the casing (10) is composed of a laser-absorbing material and the actuator cover (20) is composed of a laser-transparent material, and
the actuator cover (20) is placed at least partially onto the casing (10) and is laser-welded to the casing (10) at least partially in a radial area (32) of the overlapping area (30).

5. Fuel injector according to claim 1 or 4, wherein at least in the overlapping area (30) the casing (10) is composed of a laser-absorbing material and the actuator cover (20) is composed of a laser-transparent material, and
the actuator cover (20) is placed at least partially onto the casing (10) and is laser-welded to the casing (10) at least partially in an axial area (31) of the overlapping area (30).

6. Fuel injector according to any one of claims 1 to 5, wherein the overlapping area (30) has the axial area (31) extending parallel to the axial direction (A) of the actuator (1), which axial area
is embodied by an axial margin (21) of the actuator cover (20) and an axial section (11) of the casing (10), wherein
in order to centre the actuator cover (2) on the casing (10) the axial margin (21) is preferably embodied on an inner circumference of the actuator cover (20).

7. Fuel injector according to any one of claims 1 to 6, wherein the overlapping area (30) has the radial area (32) extending perpendicular to the axial direction (A), which radial area
is embodied by a radial margin (22) of the actuator cover (20) and a radial section (12) of the casing (10), wherein
the radial margin (22) is preferably embodied on an inner circumference of the actuator cover (20) and preferably is directly adjacent to the axial margin (21).

8. Fuel injector according to any one of claims 1 to 7, wherein the overlapping area (30) has an inclination which
defines an angle of greater than 0° and of less than 180° with the axial direction (A) of the actuator (1), wherein
the angle is 20° to 70°, preferably 30° to 60°, particularly 40° to 50° and particularly preferably 45°, or has 90° more than that.

9. Fuel injector according to any one of claims 1 to 8, wherein a sealing collar (25) is provided on the actuator cover (20), which sealing collar
is preferably adjacent to the radial margin (22) of the actuator cover (20) in an axial and a radial direction and
serves as a guiding collar for the actuator cover (20) and during laser welding is a seal against an outflow of fused plastic from the overlapping area (30) into the actuator chamber (50).

10. Fuel injector according to any one of claims 1 to 9, wherein the axial margin (21) and/or the radial margin (22) and/or the sealing collar (25) of the actuator cover (20) run at least partially around in the circumferential direction on the substantially circular actuator cover (20).

11. Fuel injector according to any one of claims 1 to 10, wherein the respective sealing collar (25) of the actuator cover (20) covers a greater angular range in the circumferential direction of the actuator cover (20) than the relevant axial margin (21) and/or the relevant radial margin (22).

12. Fuel injector according to any one of claims 1 to 11, wherein a clip (27) is disposed on a circumference, preferably on an outer circumference, of the actuator cover (20), said clip extending in an axial direction (A).

13. Fuel injector according to claim 12, wherein the axial margin (21) and/or the radial margin (22) and/or the sealing collar (25) of the actuator cover (20) is disposed at a spacing relative to the clip (27).

14. Fuel injector according to claim 12 or 13, wherein three clips (27) are disposed in a distributed manner on the outer circumference of the actuator cover (20), and,
preferably, two clips (27) are disposed opposite each other on the outer circumference of the actuator cover (20) and the third clip (27) is disposed on a section of the outer circumference midway between said two clips.

15. Fuel injector according to any one of claims 1 to 14, wherein the casing (10) on the actuator (1) is embodied as an injection moulding (10) which
is embodied in particular as an injection-moulded connector (10) of a contact stud support (70) of the actuator (1) and serves for fixing the contact stud support (70) to the actuator (1).

16. Fuel injector according to claim 15, wherein the contact stud support (70) secures a gas-permeable and liquid-tight sealing element (60) on the actuator (1), both of which are protected by the actuator cover (20).

17. Fuel injector according to any one of claims 1 to 16, wherein the casing (10) is embodied in a hollow cylinder shape in the inset area of the actuator cover (20) and optionally has clip recesses (17) for one or more clips (27), said clip recesses (17) running in an axial direction (A).

18. Fuel injector according to any one of claims 12 to 17, wherein between a front side of the clip (27) and the casing (10) the gap (40) is provided which preferably continues into the actuator (1) in a labyrinthine manner further inwards to the actuator chamber (50).

19. Fuel injector according to claim 18, wherein the gap (40) between actuator cover (20) and casing (10) continues on the inside of the actuator cover (20) along the clip (27) and preferably opens into the actuator chamber (50) through a recess (26) in the sealing collar (25).

20. Fuel injector according to any one of claims 1 to 19, wherein the casing (10) is produced from a plastic, in particular a Durethan^{®}, and the actuator cover (20) is produced from a different plastic, in particular a different Durethan^{®}.

21. Fuel injector according to claim 20, wherein a material of the actuator cover (20) has, at least in a circular central area, pigments which when irradiated by means of a laser beam change optically in order thereby to obtain an improved contrast for labelling.

22. Fuel injector according to any one of claims 1 to 21, wherein an inner diameter of the axial section (11) of the casing (10) is slightly smaller than an outer diameter of the axial margin (21) of the actuator cover (20).

23. Fuel injector according to any one of claims 1 to 22, wherein the axial section (11) of the casing (10) has a continuous slot running in an axial direction (A).

24. Fuel injector according to any one of claims 1 to 23, wherein in visible light the casing (10) possesses a different reflectivity, perceptible with the human eye, preferably clearly perceptible, from the actuator cover (20).

25. Engine, in particular internal combustion engine comprising a fuel injector according to any one of claims 1 to 24, wherein the fuel injector is disposed substantially fully below a cylinder head of the engine.

26. Method for finishing a housing of a fuel injector, having the features according to any one of claims 1 to 24, **characterised in that**
a laser beam used for a laser welding method is incident in a substantially perpendicular or substantially parallel orientation to the axial direction (A) of an actuator (1) in an overlapping area (30) between a casing (10) disposed at least partially in the circumferential direction around the actuator and an actuator cover (20) placed onto the casing (10) and laser-welds the actuator cover (20) to the casing (10), wherein at least one gap (40) is provided between casing (10) and actuator cover (20) to enable a fluid communication between an environment (2) of the actuator (1) and an actuator chamber (50) which is embodied between actuator cover (20) and actuator (1).

27. Method according to claim 26, wherein the laser beam for the laser welding which is incident over an outer circumference of the casing (10) defines an angle of 80° to 100°, preferably 84° to 96°, particularly 86° to 94°, and particularly preferably of 90+2° with the longitudinal axis (A) of the actuator (1).

28. Method according to claim 26, wherein the laser beam for the laser welding which is incident on a circumference of the actuator cover (20) defines an angle of +10° to -10°, preferably +6° to -6°, particularly +4° to -4°, and particularly preferably of 0±2° with the longitudinal axis (A) of the actuator (1).

29. Method according to any one of claims 26 to 28, wherein the angle of incidence of the laser beam varies during the laser welding and oscillates preferably in a range of ±15°, particularly preferably ±10°, particularly ±6°, and particularly preferably of ±4° about a mean position.

30. Method according to any one of claims 26 to 29, wherein, during the laser welding, by means of a force acting on the actuator cover (20) in an axial direction (A) and/or due to a force which the casing (10) exerts on the actuator cover (1) in a radial direction (R), a zero gap between actuator cover (20) and casing (10) is implemented at least partially in the overlapping area (30).

31. Method according to any one of claims 26 to 30, wherein, in an upstream or downstream method step, the preferably fully laser-absorbing actuator cover (10) is laser-labelled on its outside, in particular with a data matrix code.

32. Method according to any one of claims 26 to 31, comprising the further step of: laser labelling the actuator cover (20) of a fuel injector according to any one of claims 1 to 22, which actuator cover (20) is laser-transparent at a first wavelength (λ₁), wherein the actuator cover (20) is laser-labelled by means of a laser beam which possesses a second wavelength (λ₂) which is different from the first wavelength (λ₁) in such a way that a change of contrast takes place on the actuator cover (20).

33. Method according to claim 32, wherein the two wavelengths (λ₁, λ₂) of the laser beams are chosen such that the laser beam having the first wavelength (λ₁) can penetrate the actuator cover (20) to an adequate extent and the laser beam having the second wavelength (λ₂) is absorbed to a substantial extent by a surface area of the actuator cover (20).

34. Method according to claim 32 or claim 33, wherein the actuator cover (20) is laser-transparent at least in sections to an infrared wavelength (λ₁) and the laser beam used for the laser labelling possesses a wavelength (λ₂) in the ultraviolet or in the visible light range.

35. Method according to any one of claims 32 to 34, wherein the actuator cover (20) is adjusted by means of laser additives such that discrete pigment changes occur during the labelling by means of the laser beam having the second wavelength (λ₂).

36. Method according to any one of claims 32 to 35, wherein the actuator cover (20) has an undyed plastic which is preferably grey or natural-coloured, and the actuator cover (20) is laser-labelled by means of a CO₂ laser.

37. Method according to any one of claims 32 to 36, wherein the contrast change is detectable by a code-reading device and is preferably perceptible or clearly perceptible with the human eye.

38. Method according to any one of claims 32 to 37, wherein the actuator cover (20) is laser-labelled by means of a data matrix code.

## Revendications

1. Injecteur de carburant avec un boîtier pour un actuateur (1), en particulier injecteur de carburant avec moulage par injection enfiché d'un support à languettes de contact comprenant :
une enveloppe (10) agencée au moins en partie dans la direction périphérique autour de l'actuateur (1) et un couvercle (20) de l'actuateur appliqué sur l'enveloppe (10), **caractérisé en ce que**
le couvercle (20) de l'actuateur est soudé au laser avec l'enveloppe (10) entre le couvercle (20) de l'actuateur et l'enveloppe (10) et dans lequel il est prévu, entre l'enveloppe (10) et le couvercle (20) de l'actuateur, au moins un intervalle (40) qui permet une communication de fluide d'un environnement (2) de l'actuateur (1) avec un espace (50) de l'actuateur, espace qui est formé entre le couvercle (20) de l'actuateur et l'actuateur (1).

2. Injecteur de carburant selon la revendication 1, dans lequel, au moins dans la zone de recouvrement (30), l'enveloppe (10) est formée d'un matériau transparent au rayon laser et le couvercle (20) de l'actuateur d'un matériau absorbant le rayon laser, et
le couvercle (20) de l'actuateur est inséré au moins en partie dans l'enveloppe (10) et est au moins en partie soudé au rayon laser avec l'enveloppe (10) dans une zone axiale (31) de la zone de recouvrement (30).

3. Injecteur de carburant selon la revendication 1 ou 2, dans lequel, au moins dans la zone de recouvrement (30), l'enveloppe (10) est formée d'un matériau transparent au rayon laser et le couvercle (20) de l'actuateur d'un matériau absorbant le rayon laser, et
le couvercle (20) de l'actuateur est inséré au moins en partie dans l'enveloppe (10) et est au moins en partie soudé au rayon laser avec l'enveloppe (10) dans une zone radiale (32) de la zone de recouvrement (30).

4. Injecteur de carburant selon la revendication 1, dans lequel, au moins dans la zone de recouvrement (30), l'enveloppe (10) est formée d'un matériau absorbant le rayon laser et le couvercle (20) de l'actuateur d'un matériau transparent au rayon laser, et
le couvercle (20) de l'actuateur est inséré au moins en partie dans l'enveloppe (10) et est au moins en partie soudé au rayon laser avec l'enveloppe (10) dans une zone radiale (32) de la zone de recouvrement (30).

5. Injecteur de carburant selon la revendication 1 ou 4, dans lequel, au moins dans la zone de recouvrement (30), l'enveloppe (10) est formée d'un matériau absorbant le rayon laser et le couvercle (20) de l'actuateur d'un matériau transparent au rayon laser, et
le couvercle (20) de l'actuateur est inséré au moins en partie dans l'enveloppe (10) et est au moins en partie soudé au rayon laser avec l'enveloppe (10) dans une zone axiale (31) de la zone de recouvrement (30).

6. Injecteur de carburant selon l'une quelconque des revendications 1 à 5, dans lequel la zone de recouvrement (30) présente la zone axiale (31) s'étendant parallèlement à la direction axiale (A) de l'actuateur (1),
qui est formée d'un bord axial (21) du couvercle (20) de l'actuateur et d'une section axiale (11) de l'enveloppe (10), dans lequel,
pour centrer le couvercle (20) de l'actuateur sur l'enveloppe (10), le bord axial (21) est de préférence formé sur une périphérie interne du couvercle (20) de l'actuateur.

7. Injecteur de carburant selon l'une quelconque des revendications 1 à 6, dans lequel la zone de recouvrement (30) présente la zone radiale (32) s'étendant perpendiculairement à la direction axiale (A),
qui est formée d'un bord radial (22) du couvercle (20) de l'actuateur et d'une section radiale (12) de l'enveloppe (10), dans lequel
le bord radial (22) est de préférence formé sur une périphérie interne du couvercle (20) de l'actuateur et se raccorde de préférence directement sur le bord axial (21).

8. Injecteur de carburant selon l'une quelconque des revendications 1 à 7, dans lequel la zone de recouvrement (30) présente une inclinaison,
qui inclut avec la direction axiale (A) de l'actuateur (1) un angle de plus de 0 ° et de moins de 180 °, dans lequel
l'angle est de 20 ° à 70 °, de préférence de 30 ° à 60 °, en particulier de 40 ° à 50 ° et tout particulièrement de 45 °, ou présente un angle de 90 ° supérieur à celui-ci.

9. Injecteur de carburant selon l'une quelconque des revendications 1 à 8, dans lequel il est prévu sur le couvercle (20) de l'actuateur un bourrelet étanche,
qui se raccorde de préférence au bord radial (22) du couvercle (20) de l'actuateur dans la direction axiale et la direction radiale, et
qui sert de bourrelet de guidage pour le couvercle (20) de l'actuateur et constitue un joint étanche lors du soudage au rayon laser à l'encontre d'une fuite de bain fondu de matériau synthétique hors de la zone de recouvrement (30) dans l'espace (50) de l'actuateur.

10. Injecteur de carburant selon l'une quelconque des revendications 1 à 9, dans lequel le bord axial (21) et/ou le bord radial (22) et/ou le bourrelet étanche (25) du couvercle (20) de l'actuateur s'étendent au moins en partie dans une direction périphérique sur le couvercle (20) de l'actuateur de forme sensiblement circulaire.

11. Injecteur de carburant selon l'une quelconque des revendications 1 à 10, dans lequel le bourrelet étanche respectif (25) du couvercle (20) de l'actuateur recouvre, dans la direction périphérique du couvercle (20) de l'actuateur, une zone angulaire plus grande que celle du bord axial concerné (21) et/ou du bord radial concerné (22).

12. Injecteur de carburant selon l'une quelconque des revendications 1 à 11, dans lequel une patte (27) s'étendant dans la direction axiale (A) est aménagée sur une périphérie, de préférence une périphérie externe, du couvercle (20) de l'actuateur.

13. Injecteur de carburant selon la revendication 12, dans lequel le bord axial (21) et/ou le bord radial (22) et/ou le bourrelet étanche (25) du couvercle (20) de l'actuateur sont agencés à distance par rapport à la patte (27).

14. Injecteur de carburant selon la revendication 12 ou 13, dans lequel trois pattes (27) sont réparties sur la périphérie externe du couvercle (20) de l'actuateur et,
de préférence, deux pattes (27) sont agencées en regard l'une de l'autre sur la périphérie externe du couvercle (20) de l'actuateur et la troisième patte (27) se trouve sur une section de la périphérie externe au centre entre les deux premières.

15. Injecteur de carburant selon l'une quelconque des revendications 1 à 1 4 , dans lequel l'enveloppe (10) sur l'actuateur (1) est réalisée sous la forme d'un moulage par injection (10),
qui se présente en particulier comme un moulage par injection enfiché (10) d'un porte-lame de contact (70) de l'actuateur (1) et sert à fixer le support de languettes de contact (70) sur l'actuateur (1).

16. Injecteur de carburant selon la revendication 15, dans lequel le porte-lame de contact (70) fixe un élément d'étanchéité (60) perméable aux gaz et étanche aux liquides sur l'actuateur (1), tous deux étant protégés par le couvercle (20) de l'actuateur.

17. Injecteur de carburant selon l'une quelconque des revendications 1 à 16, dans lequel l'enveloppe (10) se présente sous une forme cylindrique creuse dans la zone d'insertion du couvercle (20) de l'actuateur et présente éventuellement des évidements (17) s'étendant dans la direction axiale (A) pour une patte (27) ou plus.

18. Injecteur de carburant selon l'une quelconque des revendications 12 à 17, dans lequel il est prévu, entre une face frontale de la patte (27) et l'enveloppe (10) l'intervalle (40) qui se prolonge encore, de préférence en forme de labyrinthe, vers l'intérieur dans l'espace (50) de l'actuateur (1).

19. Injecteur de carburant selon la revendication 18, dans lequel l'intervalle (40) entre le couvercle (20) de l'actuateur et l'enveloppe (10) se prolonge à l'intérieur sur le couvercle (20) de l'actuateur le long de la patte (27) et débouche de préférence par un évidement (26) dans le bourrelet étanche (25) dans l'espace (50) de l'actuateur.

20. Injecteur de carburant selon l'une quelconque des revendications 1 à 19, dans lequel l'enveloppe (10) est formée d'un matériau synthétique, en particulier en Durethan®, et le couvercle (20) de l'actuateur d'un autre matériau synthétique, en particulier en un autre Durethan®.

21. Injecteur de carburant selon la revendication 20, dans lequel un matériau du couvercle (20) de l'actuateur présente, au moins dans une zone centrale circulaire, des pigments qui changent optiquement de couleur lors d'une irradiation par un rayon laser, pour assurer de la sorte un meilleur contraste pour un marquage.

22. Injecteur de carburant selon l'une quelconque des revendications 1 à 21, dans lequel un diamètre interne de la section axiale (11) de l'enveloppe (10) est légèrement plus petit qu'un diamètre externe du bord axial (21) du couvercle (20) de l'actuateur.

23. Injecteur de carburant selon l'une quelconque des revendications 1 à 22, dans lequel la section axiale (11) de l'enveloppe (10) présente une rainure régulière s'étendant dans la direction axiale (A).

24. Injecteur de carburant selon l'une quelconque des revendications 1 à 23, dans lequel l'enveloppe (10) présente, à la lumière visible, une réflectivité perceptible à l'oeil humain, de préférence nettement perceptible, autre que celle du couvercle (20) de l'actuateur.

25. Moteur, en particulier moteur à combustion interne, pourvu d'un injecteur de carburant selon l'une quelconque des revendications 1 à 24, dans lequel l'injecteur de carburant est aménagé sensiblement dans sa totalité en dessous d'une tête de cylindre du moteur.

26. Procédé de fabrication d'un boîtier d'un injecteur de carburant ayant les caractéristiques selon l'une quelconque des revendications 1 à 24, **caractérisé en ce qu'**un rayon laser utilisé pour un procédé de soudage par laser tombe sensiblement perpendiculairement ou sensiblement parallèlement à la direction axiale (A) d'un actuateur (1) dans une zone de recouvrement (30) entre une enveloppe (10) agencée au moins en partie dans la direction périphérique autour de l'actuateur et un couvercle (20) de l'actuateur appliqué sur l'enveloppe (10) et soude au laser le couvercle (20) de l'actuateur à l'enveloppe (10), dans lequel il est prévu entre l'enveloppe (10) et le couvercle (20) de l'actuateur au moins un intervalle (40), qui permet une communication de fluide d'un environnement (2) de l'actuateur (1) avec un espace (50) de l'actuateur, qui est formé entre le couvercle (20) de l'actuateur et l'actuateur (1).

27. Procédé selon la revendication 26, dans lequel le rayon laser, utilisé pour le soudage par laser, tombant sur une périphérie externe de l'enveloppe (10) fait avec l'axe longitudinal (A) de l'actuateur (1) un angle de 80 à 100 °, de préférence de 84 à 96 °, en particulier de 86 à 94 °, tout particulièrement de 90 ± 2 °.

28. Procédé selon la revendication 26, dans lequel le rayon laser, utilisé pour le soudage par laser, tombant sur une périphérie du couvercle (20) de l'actuateur fait avec l'axe longitudinal (A) de l'actuateur (1) un angle de +10 à - 10 °, de préférence de +6 à -6 °, en particulier de +4 à -4 °, tout particulièrement de 0 ± 2°.

29. Procédé selon l'une quelconque des revendications 26 à 28, dans lequel l'angle d'incidence du rayon laser varie au cours du soudage par laser et oscille de préférence dans une plage de ± 15 °, mieux encore de ± 10 °, en particulier de ± 6 °, tout particulièrement de ± 4 ° autour d'une position centrale.

30. Procédé selon l'une quelconque des revendications 26 à 29, dans lequel, au cours du soudage par rayon laser, à l'aide d'une force exercée dans la direction axiale (A) sur le couvercle (20) de l'actuateur et/ou en raison d'une force qui presse l'enveloppe (10) dans une direction radiale (R) sur le couvercle (20) de l'actuateur, on assure dans la zone de transition (30) au moins en partie un intervalle nul entre le couvercle (20) de l'actuateur et l'enveloppe (10).

31. Procédé selon l'une quelconque des revendications 26 à 30, dans lequel, dans une étape antérieure ou postérieure du procédé, le couvercle (20) de l'actuateur qui absorbe de préférence complètement le rayon laser reçoit sur sa face externe un marquage au rayon laser, en particulier avec un code DataMatrix.

32. Procédé selon l'une quelconque des revendications 26 à 31, avec l'autre étape consistant à effectuer un marquage au rayon laser sur un couvercle (20) de l'actuateur transparent au rayon laser à une première longueur d'onde (λ₁) d'un injecteur de carburant selon l'une quelconque des revendications 1 à 22, dans lequel le couvercle (20) de l'actuateur reçoit un marquage au laser au moyen d'un rayon laser qui possède un seconde longueur d'onde (λ₂) différente de la première longueur d'onde (λ₁) de sorte qu'un changement de contraste se produise sur le couvercle (20) de l'actuateur.

33. Procédé selon la revendication 32, dans lequel les deux longueurs d'onde (λ₁, λ₂) des rayons laser sont choisies de sorte que le rayon laser de première longueur d'onde (λ₁) puisse suffisamment pénétrer dans le couvercle (20) de l'actuateur et que le rayon laser de seconde longueur d'onde (λ₂) soit absorbé par une zone de surface du couvercle (20) de l'actuateur en proportions sensibles.

34. Procédé selon la revendication 32 ou 33, dans lequel le couvercle (20) de l'actuateur est transparent au laser au moins par segments pour une longueur d'onde infrarouge (λ₁) et le rayon laser utilisé pour le marquage par rayon laser possède une longueur d'onde (λ₂) dans la lumière ultraviolette ou dans la lumière visible.

35. Procédé selon l'une quelconque des revendications 32 à 34, dans lequel le couvercle (20) de l'actuateur est mis au point à l'aide d'additifs utilisés pour le marquage au laser de sorte que, lors du marquage au rayon laser de seconde longueur d'onde (λ₂), il se produise des changements de couleurs discrets de pigments.

36. Procédé selon l'une quelconque des revendications 32 à 35, dans lequel le couvercle (20) de l'actuateur présente un matériau thermoplastique non coloré, qui est de préférence gris ou de couleur naturelle, et le couvercle (20) de l'actuateur est soumis à un marquage au laser au moyen d'un laser au CO₂.

37. Procédé selon l'une quelconque des revendications 32 à 36, dans lequel le changement de contraste peut être détecté par un appareil de lecture de code et de préférence décelé à l'oeil humain, éventuellement nettement décelé.

38. Procédé selon l'une quelconque des revendications 32 à 37, dans lequel le couvercle (20) de l'actuateur est soumis à un marquage au rayon laser d'un code DataMatrix.
